# EUROPÄISCHE PATENTSCHRIFT

(11) **EP 0 082 260 B1**
(45) Veröffentlichungstag und Bekanntmachung des Hinweises auf die Patenterteilung: **15.01.1986**
(21) Anmeldenummer: 82109372.1
(22) Anmeldetag: 09.10.1982
(51) Int. Cl.: B65H 9/10

(54) **Vorrichtung zum seitlichen Ausrichten von Bogen an einer Druckmaschine**
Device for the side registration of sheets in a printing machine
Dispositif d'alignement latéral de feuilles pour une machine à imprimer

(30) Priorität: 18.12.1981 DE 3150169
(43) Veröffentlichungstag der Anmeldung: 29.06.1983
(73) Patentinhaber: M.A.N.-ROLAND Druckmaschinen Aktiengesellschaft, 63012 Offenbach (DE)
(72) Erfinder: Galster, Hans-Peter, D-6453 Seligenstadt (DE)
(74) Vertreter: Marek, Joachim (DE)

## Beschreibung

Die Erfindung betrifft eine Vorrichtung zum seitlichen Ausrichten von Bogen mittels einer umstellbaren Seitenausrichtvorrichtung, welche die Bogen mittels eines Saugschiebers an einen Anschlag fördert, wobei der Saugschieber als Saugschlitten mit Sauger ausgebildet ist und eine Kurvenrolle aufweist, welche mittels einer auf den Saugschlitten einwirkenden Kraft von Federn mittels einer Schaltgabel wahlweise an eine erste oder zweite Steuerkurve anstellbar ist, wobei die Steuerkurven spiegelbildlich gegeneinander auf einer Antriebshülse angeordnet sind, wobei der Saugschlitten mit Sauger je nach Anlage der Kurvenrolle an einer der Steuerkurven in Richtung eines umsteckbaren Anschlages bewegbar ist, und wobei die Vorrichtung je nach Bedarf für Rechts- oder Linksanschlag in der Druckmaschine verschiebbar vorgesehen ist.

Eine Vorrichtung dieser Gattung ist durch die US-A- 3 860 233 bekannt.

Je nach Art der Bogenverarbeitung ist es erforderlich, die zu verarbeitenden Bogen in der Maschine links oder rechts anzuschlagen bzw. nach links oder rechts auszurichten. Ein Wechsel der Anschlagseite in der Maschine wird insbesondere dann notwendig, wenn Vorder- oder Rückseite eines Bogens registergenau bedruckt werden müssen. In diesem Falle muß die Bogenseitenkante, die beim Bedrucken der Vorderseite angeschlagen wurde, auch beim Bedrucken der Rückseite angeschlagen werden.

Aus diesem Grund sind fast alle Druckmaschinen mit zwei derartigen Seitenausrichtvorrichtungen ausgerüstet:
Es sind noch weitere Vorrichtungen bekannt, welche umstellbar ausgebildet sind, d.h. nach zwei Seiten hin arbeiten.

Eine derartige Vorrichtung zeigt z.B. die DE-PS 1 950 305.

Bei dieser Vorrichtung handelt es sich um eine von Ziehen auf Schieben umstellbare Seitenausrichtvorrichtung. Zum Umstellen von Ziehen auf Schieben ist diese Seitenausrichtvorrichtung mit austauschbaren Oberteilen versehen, wobei das eine Teil als Schieberteil und das andere als Ziehteil ausgebildet ist.

Der Nachteil dieser Vorrichtung besteht jedoch darin, daß die Seitenausrichtvorrichtung bei einer Umstellung von Ziehen auf Schieben umgebaut werden muß. Auch ist es als Nachteil anzusehen, daß für vorgenannten Fall zwei dieser Seitenausrichtvorrichtungen vorgesehen werden müssen.

In einer weiteren Patentschrift (DE-PS 1 278 449) wird eine Vorrichtung beschrieben, bei der je ein Saugschieber rechts und links an der Maschine vorgesehen ist. Diese Saugschieber sind miteinander gekoppelt und werden gemeinsam von einer Kurve angetrieben. Zur Umstellung von Rechts- auf Linksanschlag werden der Bogenanschlag und ein am Saugschieber befestigter Bogenmitnehmer gegeneinander ausgetauscht. Durch Verschieben der Kurve ist eine Verschiebung der Saugschieber in eine entgegengesetzte Richtung möglich. Auch diese Vorrichtung hat den Nachteil, daß zur Umstellung von Rechts- auf Lir.ksanschtag erhebliche Umrüstarbeiten anfallen.

Der Erfindung liegt deshalb die Aufgabe zugrunde, eine Vorrichtung zu schaffen, welche an der Druckmaschine rechts und links verwendbar ist, ohne daß umfangreiche Umstellarbeiten an der Vorrichtung vorgenommen werden müssen. Weiterhin soll die Vorrichtung kompakt ausgebildet sein, so daß sie in der Druckmaschine wenig Raum benötigt.

Gelöst wird diese Aufgabe entsprechend dem Kennzeichen des ersten Patentanspruchs.

Der Vorteil dieser Vorrichtung liegt insbesondere darin, daß eine Druckmaschine nur mit einer Seitenausrichtvorrichtung versehen werden muß. Weiterhin ist es von Vorteil, daß die Umstellung von Rechts- auf Linksanschlag mit nur zwei Handgriffen erfolgen kann. Bei einer besonderen Ausgestaltungsvariante ist die Vorrichtung so ausgebildet, daß nach Ausrichten der Bogen an dem Seitenanschlag, d.h. nachdem die Saugerbewegung gleich Null ist, dem Sauger Blasluft zuführbar ist. Hierdurch ist ein sicheres Trennen zwischen Sauger und Bogen gewährleistet.

Nachfolgend ist die Vorrichtung an einem Ausführungsbeispiel näher erläutert.
Fig. 1 zeigt eine Ansicht der Erfindung teilweise im Schnitt.
Fig. 2 zeigt eine Seitenansicht von Fig. 1.
Fig. 3 zeigt einen Ausschnitt aus Fig. 1 in einer Draufsicht.
Fig. 4 zeigt eine weitere Ausgestaltungsvariante der Erfindung.

Die Seitenausrichtvorrichtung 1 besteht im wesentlichen aus einem Gehäuse 2, einer im Gehäuse 2 gelagerten Antriebshülse 3, die mit Steuerkurven 4, 5 versehen ist, welche spiegelbildlich zueinander angeordnet sind, einem Saugrohr 6, auf dem ein Saugschlitten 7 verschiebbar gelagert ist und einen Sauger 8 trägt und einem umsteckbaren Anschlag 9,der in entsprechende Bohrungen 10 des Gehäuses 2 einsteckbar ist. Weiterhin weist das Gehäuse 2 eine Saugluftkammer 11 auf, die über einen Luftanschluß 12 nit Saugluft beaufschlagbar ist. Das Saugrohr 6 ist über eine Saugluftleitung 13 und ein Ventil mit der Saugluftkammer 11 verbunden. Die die Steuerkurven 4, 5 tragende Antriebshülse 3 ist im Gehäuse 2 in Radiallagern 15, 16 gelagert.

Weiterhin ist eine über einen Exzenter 17 betätigbare Schaltgabel 18 vorgesehen, zwischen deren Klauen 19, 20 über das Saugrohr 6 geschobene Federn 21, 22 angeordnet sind, welche den Saugerschlitten 7, der mit einer Kurvenrolle 23 versehen ist, je nach Stellung der Schaltgabel 18 gegen eine Steuerkurve 4 oder 5 drücken.

Die Steuerkurve 4 ist, wie gezeigt, an ihrer der Kurvenrolle 23 gegenüberliegenden Seite mit einer Ausnehmung 14 versehen und wirkt mit der Saugluftkammer 11 als Ventil. Die Ausnehmung 14 ist dabei so angeordnet, daß der Sauger 8 während seiner Bewegung in Richtung Anschlag 9 mit Saugluft beaufschlagbar ist. Damit die Steuerkurve 4 dicht gegenüber der Saugluftkammer 11 anliegt, ist eine Druckfeder 24 mit einer Federkonstante, die größer ist als die Federkonstante der Federn (21, 22), so angeordnet, daß sie die Antriebshülse 3 und damit die Steuerkurve 4 wie in Fig. 1 dargestellt nach links drückt. Zwischen Gehäuse 2 und Steuerkurve 5 ist ein Axiallager 25 vorgesehen.

Die Funktion der Vorrichtung ist wie folgt:
Wird die Antriebshülse 3 z.B. von einer Antriebswelle 27 in Rotation versetzt, folgt die Kurvenrolle 23 der Steuerkurve 4, und der Sauger 8 bewegt sich in Richtung Anschlag 9. Die Ausnehmung 14 an der Steuerkurve 4 ist so angeordnet, daß kurz bevor sich der Sauger 8 in Bewegung setzt, ein auszurichtender Bogen angesaugt wird. Dies wird dadurch erreicht, daß die Ausnehmung 14 die Saugluftkammer 11 mit der Saugluftleitung 13 verbindet. Die Saugluft gelangt nun über das Saugerrohr 6 und einen im Bereich des Saugschlittens 7 im Saugerrohr 6 vorgesehener Durchbruch 26 zum Sauger 8. In dem Moment, in dem sich der Sauger 5 an seinem Umkehrpunkt befindet, wird die Saugluft durch das Ventil abgestellt. Der auszurichtende Bogen gelangt vorher an den Anschlag 9 und wird ausgerichtet indem er am Anschlag 9 abgestreift wird.

Soll nun die Vorrichtung an der gegenüberliegenden Maschinenseite verwendet werden, so wird sie an ihre erforderliche Position verschoben, der Anschlag 9 wird in die vorhandenen Rohrungen 10 umgesteckt und die Schaltgabel 18 mit dem Exzenter 12 so verstellt, daß die Feder 21 in Wirkung und die Feder 22 aus ihrer Wirkung gesetzt wird. Die Kurvenrolle liegt nun an der Kurve 5 an. Der Ausrichtvorgang erfolgt dann gleich wie vorher beschrieben. Durch die spiegelbildliche Anordnung der Steuerkurven 4, ist gewährleistet, daß sowohl die Saugerbewegung als auch die Saugluftzufuhr für Rechts- und Linkanschlag absolut gleichzeitig erfolgt. Eine Umstellung von Kurven oder dgl. ist nicht erforderlich.

Die Steuerkurve 5 könnte ebenso wie die Steuerkurve 4 als Ventilschieber ausgebildet sein, so daß mit einer zusätzlichen Luftleitung und Luftkammer auch Blasluft in das Saugerrohr 6 einblasbar ist.

## Patentansprüche

1. Vorrichtung zum seitlichen Ausrichten von Bogen mittels einer umstellbaren Seitenausrichtvorrichtung, welche die Bogen mittels eines Saugschiebers an einen Anschlag fördert, wobei der Saugschieber als Saugschlitten (7) mit Sauger (8) ausgebildet ist und eine Kurvenrolle (23) aufweist, welche mittels einer auf den Saugschlitten (7) einwirkenden Kraft von Federn (21, 22) mittels einer Schaltgabel (18) wahlweise an eine erste oder zweite Steuerkurve (4, 5) anstellbar ist, wobei die Steuerkurven (4, 5) spiegelbildlich gegeneinander auf einer Antriebshülse (3) angeordnet sind, wobei der Saugschlitten (7) mit Sauger (8) je nach Anlage der Kurvenrolle (23) an eine der Steuerkurven (4, 5) in Richtung eines umsteckbaren Anschlages (9) bewegbar ist, und wobei die Vorrichtung je nach Bedarf für Rechts- oder Linksanschlag in der Druckmaschine verschiebbar vorgesehen ist,
dadurch gekennzeichnet,
daß eine erste der Steuerkurven (4) mit einer Ausnehmung (14) versehen ist und mit ihrer der Kurvenrolle (23) abgekehrten Seite gegen eine Saugkammer (11) als Ventilschieber abdichtend an dieser anliegt.

2.) Vorrichtung nach Anspruch 1,
dadurch gekennzeichnet,
daß der Abstand der Steuerkurven (4, 5) an ihrem breitesten Punkt geringfügig größer ist als der Durchmesser der Kurvenrolle (23).

3.) Vorrichtung nach Anspruch 1,
dadurch gekennzeichnet,
daß die Antriebshülse (3) mit den Steuerkurven (4, 5) mittels der Kraft einer Druckfeder (24) so in Achsrichtung beaufschlagt ist.

4.) Vorrichtung nach Anspruch 3,
dadurch gekennzeichnet,
daß die Federkonstante der Druckfeder (24) größer ist als die Federkonstante der auf den Saugschlitten (7) einwirdenden Federn (21, 22).

5.) Vorrichtung nach Anspruch 1,
dadurch gekennzeichnet,
daß eine Antriebswelle (27) durch die die Antriebshülse (3) in Rotation versetzt wird, als Sechskantwelle ausgebildet ist.

6.) Vorrichtung nach Anspruch 1,
dadurch gekennzeichnet,
daß das Gehäuse (2) eine zweite als Blasluftkammer (28) ausgebildete Luftkammer aufweist und die zweite Steuerkurve (5) als Ventilschieber für Blasluft ähnlich der ersten Steuerkurve (4) ausgebildet ist.

7.) Vorrichtung nach Anspruch 6,
dadurch gekennzeichnet,
daß einem Saugrohr (6) auf dem der Saugschieber (7, 8) verschiebbar gelagert ist und damit dem Sauger (8) in seiner jeweils dem Anschlag (9) nächsten Position Blasluft über eine Blasluftleitung (29) zuführbar ist.

## Claims

1. Device for laterally registering sheets by means of an adjustable lateral register device which feeds the sheets by means of a suction slider against a stop, wherein the suction slider is constructed as a suction carriage (7) with a sucker (8) and has a cam roller (23), which by means of spring (21, 22) force acting on the suction carriage (7) can be placed by means of a switch fork (18), according to choice, against a first or second control cam (4, 5), wherein the control cams (4, 5) are arranged in mirror fashion one relative to another on a drive shaft (3), wherein the suction carriage (7) with sucker (8) is movable depending upon the position of the cam roller (23) against one of the control cams (4, 5) in the direction of a removable stop (9), and wherein the device is provided displaceably in the printing press depending upon requirements for right- or lefthand stop, characterised in that a first one of the control cams (4) is provided with a cut-out (14) and lies with its side opposite that of the cam roller (23) sealingly against a suction chamber (11) to constitute a valve slider.

2. Device according to claim 1 characterised in that the distance of the control cams (4, 5) at their widest point is slightly greater than the diameter of the cam roller (23).

3. Device according to claim 1 characterised in that the drive shaft (3) bearing the control cams (4, 5) is biased in the axial direction under the force of a compression spring (24).

4. Device according to claim 3 characterised in that the spring constant of the compression spring (24) is greater than the spring constant of the springs (21, 22) acting on the suction carriage (7).

5. Device according to claim 1 characterised in that a drive shaft (27) by means of which the drive shaft (3) is set into rotation is constructed as a hexagonal shaft.

6. Device according to claim 1 characterised in that the housing (2) has a second air chamber constructed as a constructed as a valve slider for blown air similar to the first control cam (4).

7. Device according to claim 6 characterised in that compressed air can be fed via a compressed air lead (29) to a suction tube (6) on which the suction slider (7, 8) is slidably mounted and thereby to the sucker (8) in its respective position adjacent to the stop (9).

## Revendications

1. Dispositif d'alignement latéral de feuilles au moyen d'un dispositif d'alignement latéral déplaçable, lequel alimente les feuilles contre une butée au moyen d'une coulisse d'aspiration, dans lequel la coulisse d'aspiration est réalisée sous forme d'un coulisseau (7) muni d'un dispositif d'aspiration (8) et comprend un galet de came (23), lequel est réglable, au moyen d'une force de ressorts (21, 22), agissant sur le coulisseau d'aspiration (7), au moyen d'une fourche d'embrayage (18), à volonte, contre une première ou une deuxième came de commande (4, 5), les cames de commande (4, 5) étant disposée5- comme un objet et son image dans un miroir l'une par rapport à l'autre sur un manchon d'entraînement (3), dans lequel le coulisseau d'aspiration (7) est déplaçable selon la position du galet de came (23) contre une des cames de commande (4, 5), en direction d'une butée démontable (9), et dans lequel le dispositif est déplaçable selon la nécessité pour une butée à droite ou à gauche dans la machine à imprimer,
caractérisé en ce qu'une première came (4) des cames de commande est munie d'un évidement (14) et repose, de façon étanche, par son côté éloigné du galet de came (23), contre une chambre d'aspiration (11) réalisée sous forme d'une coulisse à soupape.

2. Dispositif selon la revendication 1,
caractérisé en ce que l'espacement des cames de commande (4, 5), à leur point le plus large, est quelque peu plus grand que le diamètre du galet de came (23).

3. Dispositif selon la revendication 1,
caractérisé en ce que le manchon d'entrainement (3), avec les cames de commande (4,5), est déplacé sous la force d'un ressort de compression (24) dans la direction axiale.

4. Dispositif selon la revendication 3,
caractérisé en ce que la constante de rappel du ressort de compression (24) est plus grande que la constante de rappel des ressorts (21,22) agissant sur le coulisseau d'aspiration (7).

5. Dispositif selon la revendication 1,
caractérisé en ce qu'un arbre d'entraînement (27), par l'intermédiaire duquel le manchon d'entraînement (3) est déplacé en rotation, est réalisé sous forme d'un arbre de section hexagonale.

6. Dispositif selon la revendication 1,
caractérisé en ce que le boîtier (2) comprend une deuxième chambre d'air réalisée sous forme d'une chambre d'air soufflé (28) et ce que la deuxième came de commande (5) réalisée sous forme d'une coulisse à soupape pour l'air soufflé est conçue de façon semblable à la première came de commande (4).

7. Dispositif selon la revendication 6,
caractérisé en ce qu'un tube d'aspiration (6), sur lequel la coulisse d'aspiration (7,8) est montée de façon déplaçable, et, par conséquent, le dispositif d'aspiration (8) dans sa position la plus proche, à chaque fois, de la butée (9) peuvent être alimentés en air soufflé par une conduite (29) d'air soufflé.
